# EUROPÄISCHE PATENTSCHRIFT

(11) **EP 1 120 548 B1**
(45) Veröffentlichungstag und Bekanntmachung des Hinweises auf die Patenterteilung: **27.07.2005**
(21) Anmeldenummer: 00126373.0
(22) Anmeldetag: 02.12.2000
(51) Int. Cl.: F01L 9/04

(54) **Ventilsteuerung für Brennkraftmaschinen mit einem mit Gasfedern ausgerüsteten elektro-magnetischen Aktor**
Engine valve drive with electromagnetic actuators comprising pneumatic return springs
Commande de soupape de moteur à combustion interne par actionneur électromagnétique muni de ressorts de rappel pneumatiques

(30) Priorität: 26.01.2000 DE 10003116
(43) Veröffentlichungstag der Anmeldung: 01.08.2001
(73) Patentinhaber: Bayerische Motoren Werke Aktiengesellschaft, 80809 München (DE)
(72) Erfinder: Steffens, Hans-Jörg, 24576 Bad Bramstedt (DE); Meissner, Frank, 85354 Freising (DE)

(56) Entgegenhaltungen:
- EP-A- 0 468 548
- EP-A- 0 971 099
- DE-A- 19 646 938
- DE-A- 19 841 124
- US-A- 5 943 988

## Beschreibung

Die Erfindung bezieht sich nach dem Oberbegriff des Patentanspruches 1 auf eine Ventilsteuerung für Brennkraftmaschinen mit einem mit Gasfedern ausgerüsteten elektro-magnetischen Aktor, bei dem ein mit einem Gaswechselventil in Antriebsverbindung stehender Anker zwischen einem Schließmagneten und einem Öffnungsmagneten gegen Rückstellkräfte der Gasfedern oszillierend angeordnet ist, wobei den mittels des Ankers voneinander getrennten Gasfedern aus einem aufladbaren Speicher ein Gas über ansteuerbare Ventile zugemessen und aus den Gasfedern über ansteuerbare Ablass-Ventile Gas abgelassen ist.

Eine derartige Ventilsteuerung ist beispielsweise aus der US 5,611,303 bekannt, wobei das Zusammenspiel von Zumess-Ventilen und Ablass-Ventilen im Hinblick auf eine hubverstellbaren Aktor abgestimmt ist. Diese Ausgestaltung bedingt ferner die Ausbildung der Gasfedern in einem als Kolben angeordneten Rohr, das mittig von einem Ankerabschnitt unterteilt ist.

Der Erfindung liegt die Aufgabe zugrunde, die gattungsgemäße Ventilsteuerung bei einfachem Aufbau so zu gestalten, dass variable Federkennlinien in Verbindung mit einer gesteuerten Anschlagdämpfung erzielbar sind.

Diese Aufgabe ist mit dem Patenanspruch 1 dadurch gelöst, dass der Anker als ein in einem Zylinder des Aktors gleitbeweglich dicht angeordneter Trennkolben zwischen beiden Gasfedern ausgebildet ist, und dass die Zumess-Ventile und die Ablass-Ventile in Abhängigkeit von Lastbereichen der Brennkraftmaschine gesteuert der Einstellung angepasster Federkennlinien dienen, wobei die Ablass-Ventile zusätzlich der Steuerung eines gedämpften Anschlages des Trennkolbens bzw. des Ankers gegen den Schließmagneten und gegen den Öffnungsmagneten dienen.

Mit der Erfindung sind in vorteilhafter Weise bei einfachem Aufbau in Abhängigkeit von Lastbereichen der Brennkraftmaschine variabel angepasste Federkennlinien erzielbar, wobei zusätzlich unabhängig von der jeweiligen Federkennlinie eine gesteuerte Anschlagdämpfung erreicht ist.

Mit dem erfindungsgemäßen elektro-magnetischen Aktor mit druckgesteuert betätigbarem Anker bzw. Trennkolben bei unbestromtem Schließmagnet und Öffnungsmagnet ergibt sich in vorteilhafter Weiterbildung der Erfindung ferner, dass der Trennkolben bzw. Anker beim Abstellen der Brennkraftmaschine druckgesteuert in Schließstellung des Gaswechselventils angeordnet ist, wobei der am Schließmagneten angeschlagene Trennkolben bzw. Anker mittels Dauermagnete am Schließmagneten gehalten ist.

Mit der Erfindung sind in vorteilhafter Weise bei abgestellter Brennkraftmaschine offenstehende Gaswechselventile vermieden, so dass die Brennkraftmaschine aufgrund der geschlossenen Gaswechselventile die bekannte Bremswirkung aufweist.

Die Erfindung ist anhand eines in der Zeichnung schematisch dargestellten Ausführungsbeispiels beschrieben.

Eine Ventilsteuerung 1 für eine nicht gezeigte Brennkraftmaschine umfasst einen Aktor 2 mit Gasfedern 3, 4, wobei ein mit einem Gaswechselventil 5 in Antriebsverbindung stehender Anker 6 zwischen einem Schließmagneten 7 und einem Öffnungsmagneten 8 gegen Rückstellkräfte der Gasfedern 3, 4 oszillierend angeordnet ist. Den Gasfedern 3 und 4 ist aus einem aufladbaren Speicher 9 über Leitungen 9' und 9" jeweils ein Gas über ansteuerbare Ventile 10 zugemessen. Weiter ist über ansteuerbare Ablass-Ventile 11 Gas aus den Gasfedern 3 und 4 abgelassen.

Zur Erzielung variabler Federkennlinien in Verbindung mit einer gesteuerten Anschlagdämpfung wird bei einfachem Aufbau des Aktors 2 vorgeschlagen, dass der Anker 6 als ein in einem Zylinder 12 des Aktors 2 gleitbeweglich dicht angeordneter Trennkolben 13 zwischen beiden Gasfedern 3 und 4 ausgebildet ist und dass die Zumess-Ventile 10 und die Ablass-Ventile 11 in Abhängigkeit von Lastbereichen der Brennkraftmaschine gesteuert der Einstellung angepasster Federkennlinien dienen, wobei die Ablass-Ventile 11 zusätzlich der Steuerung eines gedämpften Anschlages des Trennkolbens 13 bzw. des Ankers 12 gegen den Schließmagneten 7 und gegen den Öffnungsmagneten dienen.

Wie aus der DE 197 33 186 A1 per se bekannt, kann auch beim erfindungsgemäßen Aktor 2 der Anker 6 auch bei nicht bestromten Schließmagnet und Öffnungsmagnet druckgesteuert betätigt werden. Dies kann für eine vorteilhafte Steuerung des Aktors 2 dahin genutzt werden, dass der Trennkolben 13 bzw. Anker 12 beim Abstellen der Brennkraftmaschine druckgesteuert in Schließstellung des Gaswechselventils 5 angeordnet ist, wobei der am Schließmagneten 7 angeschlagene Trennkolben 13 mittels eines Dauermagneten 14 am Schließmagneten 7 gehalten ist.

Damit können in vorteilhafter Weise bei abgestellter Brennkraftmaschine sämtliche Gaswechselventile in Schließstellung gebracht werden mit dem weiteren Vorteil der Erzielung einer Bremswirkung der Brennkraftmaschine für ein Fahrzeug.

## Patentansprüche

1. Ventilsteuerung für Brennkraftmaschinen mit einem mit Gasfedern ausgerüsteten elektro-magnetischen Aktor,
- bei dem ein mit einem Gaswechselventil (5) in Antriebsverbindung stehender Anker (6) zwischen einem Schließmagneten (7) und einem Öffnungsmagneten (8) gegen Rückstellkräfte der Gasfedern (3, 4) oszillierend angeordnet ist, wobei
- den mittels des Ankers (6) voneinander getrennten Gasfedern (3, 4) aus einem aufladbaren Speicher (9) ein Gas über ansteuerbare Ventile (10) zugemessen und
- aus den Gasfedern (3, 4) über ansteuerbare Ablass-Ventile (11) Gas abgelassen ist,
**dadurch gekennzeichnet,**
- **dass** der Anker (6) als ein in einem Zylinder (12) des Aktors (2) gleitbeweglich dicht angeordneter Trennkolben (13) zwischen beiden Gasfedern (3, 4) ausgebildet ist, und
- **dass** die Zumess-Ventile (10) und die Ablass-Ventile (11) in Abhängigkeit von Lastbereichen der Brennkraftmaschine gesteuert der Einstellung angepasster Federkennlinien dienen, wobei
- die Ablass-Ventile (11) zusätzlich der Steuerung eines gedämpften Anschlages des Trennkolbens (13) bzw. des Ankers (12) gegen den Schließmagneten (7) und gegen den Öffnungsmagneten (8) dienen.

2. Ventilsteuerung nach Anspruch 1, **dadurch gekennzeichnet,**
- **dass** der Trennkolben (13) bzw. Anker (12) beim Abstellen der Brennkraftmaschine druckgesteuert in Schließstellung des Gaswechselventils (5) angeordnet ist, wobei
- der am Schließmagneten (7) angeschlagene Trennkolben (13) mittels eines Dauermagneten (14) am Schließmagneten (7) gehalten ist.

## Claims

1. A valve control system for internal combustion engines comprising an electromagnetic actuator equipped with pneumatic springs,
- wherein an armature (6) connected for drive purposes to a gas change valve (5) is disposed so as to oscillate between a closing magnet (7) and an opening magnet (8) against restoring forces of the pneumatic springs (3, 4), wherein
- the pneumatic springs (3, 4), separated from one another by the armature (6), are supplied with a metered amount of gas through actuatable valves (10) from a chargeable reservoir (9) and
- gas is discharged from the pneumatic springs (3, 4) through actuatable discharge valves (11),
**characterised in that**
- the armature (6) is a separating piston (13) sealingly slidable in a cylinder (12) of the actuator (2) between the two pneumatic springs (3, 4) and
- the metering valves (10) and the discharge valves (11) are adapted to set suitable spring characteristics in dependence on load regions of the engine, wherein
- the discharge valves (11) are also adapted to damp and control the impact of the piston (13) or armature (12) against the closing magnet (7) and against the opening magnet (8).

2. A valve control system according to claim 1, **characterised in that**
- when the engine is switched off the piston (13) or armature (12), controlled by pressure, is disposed in the closed position of the gas change valve (5), wherein
- the piston (13) striking the closing magnet (7) is held against the closing magnet (7) by a permanent magnet (14).

## Revendications

1. Commande de soupape de moteur à combustion interne comportant un actionneur électromagnétique équipé de ressorts à gaz selon lequel un induit (6) coopérant dans le sens de l'entraînement avec une soupape d'échange de gaz (5) est monté oscillant entre un aimant de fermeture (7) et un aimant d'ouverture (8) contre les forces de rappel des ressorts à gaz (3, 4) et
- les ressorts à gaz (3, 4) séparés par l'induit (6) reçoivent de façon dosée un gaz d'un accumulateur rechargeable (9) par l'intermédiaire de vannes commandées (10) et
- du gaz est évacué des ressorts à gaz (3, 4) par des vannes d'échappement (11), commandées,
**caractérisée en ce que**
- l'induit (6) est un piston séparateur (13) installé de manière étanche en coulissement dans un cylindre (12) de l'actionneur (2) entre les deux ressorts à gaz (3, 4) et
- la vanne de dosage (10) et la vanne d'échappement (11) sont commandées en fonction des plages de charge du moteur à combustion interne, pour régler des caractéristiques de ressorts adaptées
- les vannes d'échappement (11) servent en outre à commander une butée amortie du piston séparateur (13) ou de l'induit (12) contre les aimants de fermeture (7) et les aimants d'ouverture (8).

2. Commande de soupape selon la revendication 1,
**caractérisée en ce qu'**
- à l'arrêt du moteur à combustion interne, le piston séparateur (13) ou l'induit (12) est commandé en pression en position de fermeture de la soupape d'échange de gaz (5) et
- le piston séparateur (13) appliqué contre l'aimant de fermeture (7) est tenu contre l'aimant de fermeture (7) par un aimant permanent (14).
